# FASCICULE DE BREVET EUROPEEN

(11) **EP 0 925 408 B1**
(45) Date de publication et mention de la délivrance du brevet: **11.06.2003**
(21) Numéro de dépôt: 98938727.9
(22) Date de dépôt: 10.07.1998
(51) Int. Cl.: E01F 9/053, B28B 23/00, B28B 1/08

(54) **BORDURE DE CHAUSSEE REFLECHISSANTE**
REFLEKTIERENDER BETONRANDSTEIN
REFLECTING PAVEMENT KERB

(30) Priorité: 11.07.1997 FR 9708842
(43) Date de publication de la demande: 30.06.1999
(73) Titulaire: Henri, Joel, 83380 Les Issambres (FR)
(72) Inventeur: Henri, Joel, 83380 Les Issambres (FR)
(74) Mandataire: Bonneau, Gérard
(86) Numéro de dépôt international: FR9801512
(87) Numéro de publication internationale: WO99002780

(56) Documents cités:
- EP-A- 0 517 505
- AT-B- 388 003
- DE-U- 9 200 564
- FR-A- 1 441 061
- GB-A- 2 054 014
- GB-A- 2 200 936

## Description

### Domaine Technique

La présente invention concerne les bordures de chaussée et la façon de les rendre réfléchissantes pour une meilleure visibilité de nuit et en particulier un procédé d'installation en continu d'une bordure de chaussée réfléchissante et les moyens de mise en oeuvre.

### Etat de la technique

De façon à améliorer la sécurité routière de nuit on a cherché à rendre les bordures de chaussée visibles la nuit, qu'il s'agisse des bordures de trottoir, des bordures d'îlots directionnels, des glissières de protection, des séparateurs de voies, des bordures de défense, etc. Une technique consiste à peindre les bordures pour les rendre réfléchissantes. Malheureusement, la peinture réfléchissante doit être refaite régulièrement du fait qu'elle donne lieu à une usure rapide.

On a donc songé à utiliser des billes de verre réfléchissantes qui sont incorporées dans tout ou partie de la surface extérieure de la bordure, les billes de verre étant fixées dans la couche superficielle par le durcissement du béton constituant la bordure. De telles bordures sont décrites dans le brevet français FR 1.441.061.

L'installation des bordures peut être réalisée soit en assemblant des éléments de bordure préfabriqués en usine soit in situ. La pose d'éléments préfabriqués est malheureusement onéreuse, d'exécution lente et occasionne des problèmes lombaires aux ouvriers en charge de la pose.

Le procédé d'incrustation des billes de verre dans le béton est également déterminant pour réaliser des bordures de bonne qualité tout en utilisant une pose efficace et rapide. Par exemple le brevet FR 1441.061 décrit un procédé d'incrustation des billes par projection sous une pression relativement importante. Ce procédé est malheureusement inefficace, qu'il soit réalisé in situ ou en usine. En effet, lorsqu'il est réalisé directement sur place, le béton est livré par des camions « toupie » et présente une plasticité variable pour chaque camion qui arrive sur le chantier. En plus, la durée de déchargement et l'avancement des travaux sont aussi des facteurs qui modifient la plasticité du béton. Cette plasticité variable devrait alors être déterminée dans chaque cas de façon à régler la pression utilisée pour la projection des billes. Il en est de même lorsque les éléments de bordure sont fabriqués en usine dans la mesure où la plasticité du béton est différente d'un malaxeur à l'autre et évolue entre la période de coulage, de démoulage et de projection des billes.

### Exposé de l'invention

Le but de l'invention est donc de mettre en oeuvre un procédé d'installation en continu de bordures de chaussée réfléchissantes qui soit rapide, qui puisse s'adapter en permanence à la plasticité du béton utilisé et qui n'occasionne pas de difficultés pour les personnes chargées de la pose des bordures.

Par conséquent, l'objet de l'invention est un procédé d'installation en continu d'une bordure de chaussée à surface réfléchissante constituée de billes de verres, consistant à couler le matériau devant constituer la bordure à l'emplacement où doit être posée celle-ci, à mouler la bordure pour lui donner sa forme définitive, à couler les billes sur au moins une des faces de la bordure, et à incruster ces billes dans le matériau de la bordure par application d'une pression qui est fonction de la plasticité du matériau constituant la bordure.

Un autre objet de l'invention est une machine de mise en oeuvre en continu du procédé ci-dessus.

### Description brève des figures

Les buts, objets et caractéristiques de l'invention apparaîtront plus clairement à la lecture de la description suivante en référence aux dessins dans lesquels :
la figure 1 représente un élément de bordure de chaussée selon la présente invention,
la figure 2 représente une coupe transversale de l'élément de bordure illustré sur la figure 1,
la figure 3 est une représentation schématique de la machine mettant en oeuvre le procédé de pose en continu de la bordure de chaussée selon l'invention, et
la figure 4 est une vue en coupe de la bordure de chaussée et du moyen d'incrustation des billes dans les faces de la bordure de chaussée.

### Description détaillée de l'invention

Comme illustré sur la figure 1, une bordure de chaussée 10 fabriquée par le procédé selon l'invention comporte sur la face verticale 12, la face inclinée 14 et la face horizontale 16, des billes sphériques 18 incrustées dans le matériau 20 constituant la bordure 10, généralement du béton. On doit noter que, bien les billes sont incrustées de préférence, elles pourraient être fixées à la surface des faces réfléchissantes de la bordure par tout autre moyen sans sortir du cadre de l'invention.

Comme le montre la figure 2, les billes sphériques 18 sont de préférence juxtaposées de façon à recouvrir le maximum de surface du béton 20. Les billes 18 sont de préférence des billes de verre transparentes mais pouvant être en tout autre matière transparente telle que de la matière plastique. Elle sont microscopiques, d'un diamètre généralement compris entre 100 microns et 2 mm. Du fait de la réfraction de la lumière par les billes ainsi que la réflexion de la lumière due à l'interface entre les billes et le béton, la lumière de l'éclairage public ou des phares de voiture est réfléchie et procure une visibilité efficace des bordures de chaussée la nuit.

On doit noter qu'il n'est pas impératif que toutes les faces de la bordure de chaussée comportent des surfaces réfléchissantes ou que la totalité de chaque surface soit réfléchissante comme c'est le cas dans les figures 1 et 2. On peut se contenter d'une seule surface réfléchissante qui peut être soit la surface verticale 12, soit la surface inclinée 14 (s'il en existe une), soit la surface horizontale 16, soit deux d'entre elles, soit des parties seulement de ces surfaces.

Par contre il est également possible de recouvrir toutes les faces de la bordure y compris la face arrière dans le cas d'une bordure isolée du type îlot ou des bordures de piste cyclable.

Le procédé d'installation en continu de la bordure selon l'invention s'exécute au moyen de la machine représentée schématiquement sur la figure 3.

Cette machine avance de gauche à droite et permet la pose en continu de la bordure de chaussée. En tête se trouve une trémie 30 d'arrivée du béton 32. Le béton est ensuite compacté au moyen d'une vis sans fin 34, ce qui permet de donner une bonne homogénéité au béton. Puis la bordure est moulée dans sa forme définitive par le moule à coffrage glissant 36. Ensuite, une petite trémie 38 permet l'arrivée des microbilles 40 sur les faces de la bordure où les microbilles doivent être incrustées. L'arrière de la trémie est prolongé par des ensembles de deux pièces métalliques, une première pièce 42 parallèle à la bordure et une deuxième pièce 44 formée de plan inclinés par rapport à la surface de la bordure où vont être incrustées les microbilles. L'inclinaison de la deuxième pièce 44 est déterminée par une vis (ou plusieurs) 46 prenant appui sur la première pièce fixe 42. La pression exercée par la pièce inclinée 44 sur les billes se trouvant à la surface du béton moulé provoque leur incrustation dans le béton.

La vis 46 permet le réglage de la pression exercée sur les billes et l'angle d'inclinaison des éléments de la deuxième pièce 44 par rapport à la première pièce 42. Ce réglage est fonction de la consistance et de la plasticité du béton. Si le degré d'humidité du béton est élevé (béton humide) la pression devra être faible. Inversement, avec un degré d'humidité peu élevé (béton sec), la pression nécessaire devra être plus importante. En fonction de ce réglage, l'angle d'inclinaison variera entre 2 et 10 °.

Le nombre d'éléments de la deuxième pièce 44 varie en fonction du nombre de faces sur lesquelles on procède à l'incrustation de billes. Ainsi, dans le cas illustré sur la figure 1, trois faces de la bordure donnent lieu à incrustation, et il faut donc prévoir trois éléments inclinés pour la deuxième pièce 44 ainsi qu'une première pièce 42 ayant une forme correspondant à celle de la bordure mais un peu plus grande en hauteur et en largeur, les deux pièces étant solidaires à l'avant et rendues solidaires par une ou plusieurs vis 46 à l'arrière.

En pratique, une machine selon l'invention a un poids d'environ 350 kg. Elle dispose de vérins permettant un réglage en hauteur et une correction précise du dévers. Elle permet la réalisation de tous types de bordures d'une dimension maximale de 50cm de haut et 60cm de large, et donc de toutes les bordures normalisées (plus de 50 références de moules). Cette machine permet ainsi de réaliser des bourrelets en béton bitumineux, des bordures colorées, désactivées ou à gorge. La possibilité d'interchanger le côté extrusion, à droite ou à gauche, permet de se raccorder à des ouvrages existants. A noter que c'est le compactage du béton au moyen de la vis sans fin qui permet le déplacement de la machine à une vitesse comprise entre 1 et 6m par minute.

Le procédé de réalisation de bordure de chaussée réfléchissante qui vient d'être décrite n'implique pas de porter des charges lourdes pour les ouvriers, permet une exécution rapide ainsi qu'une grande mobilité et s'adapte en permanence à la plasticité du béton. Son coût est très nettement inférieur à celui des bordures préfabriquées et s'applique à tous les types de bordures. Elle améliore très sensiblement la sécurité routière de nuit recherchée en permanence par les Directions Départementales de l'Equipement, les Conseils Généraux et les Collectivités Locales.

## Revendications

1. Procédé d'installation en continu d'une bordure de chaussée dont au moins une des faces (12, 14 ou 16) comporte une surface réfléchissante constituée au moins partiellement d'une couche de billes (18) sphériques transparentes juxtaposées, **caractérisé par** les étapes suivantes :
- coulage du matériau devant constituer la bordure à l'emplacement où doit être posée ladite bordure,
- moulage de la bordure pour lui donner sa forme définitive,
- coulage des billes sur au moins une des faces de la bordure, et
- incrustation des billes dans le matériau sur ladite face destinée à être réfléchissante par application d'une pression qui est fonction de la plasticité dudit matériau.

2. Procédé selon la revendication 1, dans lequel lesdites billes transparentes (18) sont des billes de verre.

3. Procédé selon la revendication 2, dans lequel lesdites billes de verre (18) ont une taille variant entre 100 microns à 2 mm.

4. Procédé selon l'une des revendications 1, 2 ou 3 dans lequel toutes les faces (12, 14, 16) de la bordure comportent au moins une partie de leur surface réfléchissante constituée de billes sphériques transparentes.

5. Procédé selon l'une des revendications 1 à 4 dans lequel toutes les faces (12, 14, 16) de la bordure ont leurs surfaces rendues réfléchissantes par incrustation de billes.

6. Procédé selon l'une des revendications 1 à 5, dans lequel ledit matériau constituant la bordure est du béton (20).

7. Machine pour la mise en oeuvre du procédé selon l'une des revendications 1 à 6, **caractérisée en ce qu'**elle comprend de l'avant à l'arrière :
- un moyen (30) de coulage du matériau (32) devant constituer la bordure tel que du béton,
- un moyen (36) de moulage du matériau ainsi coulé pour obtenir la bordure dans sa forme définitive,
- un moyen (38) d'arrivée des billes sur au moins une des faces de la bordure moulée, et
- un moyen (42, 44) d'incrustation des billes dans le matériau constituant la bordure par application d'une pression qui est fonction de la plasticité dudit matériau.

8. Machine selon la revendication 7, dans laquelle ledit moyen d'incrustation des billes comprend au moins un plan incliné (44) vers l'arrière par rapport à la face de la bordure devant recevoir les billes de manière à incruster celles-ci à la surface du matériau constituant la bordure.

9. Machine selon la revendication 8, dans laquelle l'inclinaison du plan incliné peut être modifié par un moyen de réglage (46) en fonction de la plasticité dudit matériau (20).

10. Machine selon la revendication 9, dans laquelle ledit moyen de réglage (46) permet de faire varier l'inclinaison dudit plan incliné (44) entre 2 et 10°.

## Claims

1. A process for continuous installation of a roadway curb, at least one of the faces of which (12, 14 or 16) features a reflective surface which is at least partially made up of a layer of juxtaposed transparent spherical beads (18), **characterized by** the following steps:
- pouring of the material used to form the curb at the location where said curb is to be placed,
- molding of the curb to its final shape,
- pouring of beads onto at least one of the curb faces, and
- embedding of the beads in the material on said face intended to be reflective by applying pressure depending on the plasticity of said material.

2. The process according to claim 1, in which said transparent beads (18) are glass beads.

3. The process according to claim 2, in which the size of said glass beads (18) varies from 100 microns to 2 mm.

4. The process according to claims 1, 2, or 3 in which all sides (12, 14, 16) of the curb have at least part of their reflective surface made up of transparent spherical beads.

5. The process according to any one of claims 1 to 4 in which all the faces (12, 14, 16) of the curb are rendered reflective by the embedding of beads.

6. The process according to any one of claims 1 to 5, in which said material which makes up the curb is concrete (20).

7. A machine for implementing the process according to any one of claims 1 to 6, **characterized in that** it includes, from front to back:
- a means (30) for pouring the material (32) used to form the curb, such as concrete,
- a means (36) for molding the material poured in this manner in order to give the curb its final shape,
- a means (38) for directing the beads on to at least one of the faces of the molded curb, and
- a means (42, 44) for embedding beads in the material which makes up the curb by applying pressure depending on the plasticity of said material.

8. The machine according to claim 7, in which said bead embedding means features at least one plane inclined (44) toward the rear in relation to the face of the curb intended to receive the beads so as to embed the beads in the surface of the material forming the curb.

9. A machine according to claim 8, in which the slant of the inclined plane may be modified by an adjustment means (46) depending on the plasticity of said material (20).

10. The machine according to claim 9, in which said adjustment means (46) allows the slant of said inclined plane (44) to be varied between 2 and 10 degrees.

## Patentansprüche

1. Verfahren zum kontinuierlichen Anlegen eines Straßenrandes, bei dem mindestens eine der Seiten (12, 14 oder 16) eine reflektierende Oberfläche aufweist, die mindestens teilweise aus einer Schicht von nebeneinanderliegenden transparenten sphärischen Kugeln (18) besteht, **gekennzeichnet durch** die folgenden Schritte:
- Gießen des Materials, das den Rand bilden soll, an der Stelle, an der dieser Rand angelegt werden soll,
- Formen des Randes, um ihm seine endgültige Form zu verleihen,
- Gießen der Kugeln auf mindestens eine der Seiten des Randes und
- Einpressen der Kugeln in das Material auf dieser Seite, die dazu bestimmt ist, reflektierend zu sein, **durch** Ausüben eines Drucks, der von der Formbarkeit dieses Materials abhängt.

2. Verfahren nach Anspruch 1, bei dem die transparenten Kugeln (18) Glaskugeln sind.

3. Verfahren nach Anspruch 2, bei dem die Glaskugeln (18) eine Größe haben, die von 100 µ bis 2 mm variiert.

4. Verfahren nach einem der Ansprüche 1, 2 oder 3, bei dem alle Seiten (12, 14, 16) des Randes mindestens einen reflektierenden Flächenteil besitzen, der aus transparenten sphärischen Kugeln besteht.

5. Verfahren nach einem der Ansprüche 1 bis 4, bei dem die Flächen aller Seiten (12, 14, 16) des Randes durch Einpressen von Kugeln reflektierend gemacht sind.

6. Verfahren nach einem der Ansprüche 1 bis 5, bei dem das den Rand bildende Material Beton (20) ist.

7. Maschine zur Durchführung des Verfahrens nach einem der Ansprüche 1 bis 6, **dadurch gekennzeichnet, daß** sie von vorne nach hinten folgendes aufweist:
- eine Einrichtung (30) zum Gießen des Materials (32), das den Rand bilden soll, wie z.B. Beton,
- eine Einrichtung (36) zum Formen des auf diese Weise gegossenen Materials zur Bildung des Randes in seiner endgültigen Form,
- eine Einrichtung (38) zur Zufuhr der Kugeln auf mindestens eine der Seiten des geformten Randes und
- eine Einrichtung (42, 44) zum Einpressen der Kugeln in das den Rand bildende Material durch Ausüben eines Drucks, der von der Formbarkeit des Materials abhängig ist.

8. Maschine nach Anspruch 7, bei der die Einrichtung zum Einpressen der Kugeln mindestens eine Ebene (44) umfasst, die bezüglich der Seite des Randes, die Kugeln erhalten soll, nach hinten geneigt ist, so daß diese Kugeln in die Oberfläche des den Rand bildenden Materials eingepresst werden.

9. Maschine nach Anspruch 8, bei der die Neigung der geneigten Ebene durch eine Stelleinrichtung (46) in Abhängigkeit von der Formbarkeit des Materials (20) verändert werden kann.

10. Maschine nach Anspruch 9, bei der die Stelleinrichtung (46) die Änderung der Neigung der geneigten Ebene (44) zwischen 2 und 10° gestattet.
